# EUROPÄISCHE PATENTSCHRIFT

(11) **EP 2 088 276 B1**
(45) Veröffentlichungstag und Bekanntmachung des Hinweises auf die Patenterteilung: **24.05.2017**
(21) Anmeldenummer: 09001055.4
(22) Anmeldetag: 27.01.2009
(51) Int. Cl.: E06B 3/263, E06B 7/16, E06B 7/232, E06B 7/24, E06B 3/62

(54) **Isolierprofil-Anordnung zwischen Blend- und Flügelrahmen eines Fensters oder einer Tür**
Insulation profile assembly between blind frame and leaf frame of a window or door
Agencement de profilé isolant entre dormant et cadre d'une fenêtre ou porte

(30) Priorität: 09.02.2008 DE 102008008376
(43) Veröffentlichungstag der Anmeldung: 12.08.2009
(73) Patentinhaber: HUECK GmbH & Co. KG, 58511 Lüdenscheid (DE)
(72) Erfinder: Schwabe, Klaus, 58515 Lüdenscheid (DE)
(74) Vertreter: Brune, Axel

(56) Entgegenhaltungen:
- DE-A1-102005 032 176
- DE-U1- 29 507 046
- DE-U1- 29 701 029
- FR-A1- 2 718 784

## Beschreibung

Die vorliegende Erfindung betrifft eine Profilanordnung für ein Fenster oder eine Tür gemäß dem Oberbegriff des Anspruchs 1.

Eine Profilanordnung für ein Fenster oder eine Tür ist beispielsweise aus der DE 295 07 046 U1 bekannt geworden. Hier ist zwischen den Aluminiumprofilen der Zarge und den Aluminiumprofilen des Türblattes ein Hohlraum vorgesehen, der durch an den Aluminiumprofilen der Zarge und des Türblattes angeordnete Dichtungen abgedichtet ist. Ferner ist in dem Hohlraum ein sich unter Wärmeeinwirkung ausdehnendes Element vorgesehen. Bei dem sich unter Wärmeeinwirkung ausdehnendes Element handelt es sich jedoch nicht um Dämmkörper.

Es ist bekannt zwischen dem Blendrahmen und Flügelrahmen, beispielsweise einer Tür oder eines Fensters, eine Dämmanordnung, insbesondere eine Wärmedämmanordnung vorzusehen. Dabei ist vorgesehen, dass der Blendrahmen einen ersten Dämmkörper und der Flügelrahmen einen zweiten Dämmkörper aufweist. Bei geschlossenem Fenster oder Tür ist ein Spalt zwischen den Dichtelementen vorgesehen, wobei der Spalt durch Dichtungsträger mit daran befestigten Schlauchdichtungen verschlossen ist. Eine derartige Anordnung ist beispielsweise aus der DE 10 2005 032 176 A1 bekannt geworden. Die Dämmkörper sind hier auf den sich jeweils gegenüberstehenden Isolierstegen von Blend- und Flügelrahmen angebracht.

Durch die Anordnung der Dämmkörper im Bereich zwischen dem Blendrahmen und dem Flügelrahmen, insbesondere zwischen den sich gegenüberstehenden Isolierstegen, ist eine sehr genaue Maßhaltigkeit der Dämmkörper notwendig. Soweit hier Abweichungen bestehen, schließt die Tür oder das Fenster nicht mehr richtig.

Hier setzt die vorliegende Erfindung an und macht sich zur Aufgabe, eine Profilanordnung für eine Tür, ein Fenster oder eine ähnliche Einrichtung vorzuschlagen, die eine vorteilhafte Wärmedämmung aufweist, bei der die Maßhaltigkeit oder Montagegenauigkeit der Dämmkörper jedoch eine zu vernachlässigende Größe darstellt.

Erfindungsgemäß wird diese Aufgabe durch eine Profilanordnung mit den kennzeichnenden Merkmalen des Anspruchs 1 gelöst. Dadurch, dass der erste Dämmkörper und der zweite Dämmkörper bei geschlossenem Fenster oder Tür einen nach beiden Seiten geöffneten Spalt zwischen sich aufweisen, der vorzugsweise größer 0, aber kleiner bzw. gleich 2mm ist, kann eine vorteilhafte Wärmedämmung realisiert werden, bei der jedoch keine engen Toleranzen der Dämmkörper oder auch der übrigen Profilkomponenten eingehalten werden müssen.

Weitere vorteilhafte Ausgestaltungen der Erfindung ergeben sich aus den Merkmalen der Unteransprüche und der Beschreibung.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine Schnittdarstellung durch eine erfindungsgemäße Profilanordnung bzw. Anordnung aus Flügelrahmen und Blendrahmen;
- Fig. 2: eine Schnittdarstellung durch eine erfindungsgemäße Profilanordnung bzw. Anordnung aus Flügelrahmen und Blendrahmen mit zweigeteilten Isolierstegen bzw. Dämmkörpern.

Es werden folgende Bezugszeichen in der Abbildung verwendet:
- 1: erstes Profil
- 2: zweites Profil
- 3: drittes Profil
- 4: viertes Profil

- 11: erster Isoliersteg
- 12: zweiter Isoliersteg
- 13: dritter Isoliersteg
- 14: vierter Isoliersteg
- 111: erstes Isolierstegelement
- 112: zweites Isolierstegelement

- 21: erster Dämmkörper
- 22: zweiter Dämmkörper
- 211: erstes Dämmkörperelement
- 212: zweites Dämmkörperelement

- S: Spalt / Abstand
- H1: innerer Halbraum
- H2: äußerer Halbraum
- B: Blendrahmen
- F: Flügelrahmen

Die Profilanordnung umfasst im Wesentlichen ein erstes Profil 1, ein zweites Profil 2, ein drittes Profil 3, ein viertes Profil 4, einen ersten Isoliersteg 11, einen zweiten Isoliersteg 12, einen dritten Isoliersteg 13, einen vierten Isoliersteg 14, einen ersten Dämmkörper 21 und einen zweiten Dämmkörper 22.

Die Profilanordnung bildet hier einen Blendrahmen B und einen Flügelrahmen F einer Tür oder eines Fensters aus. Es bilden das erste Profil 1, das zweite Profil 2, der erste Isoliersteg 11 und der zweite Isoliersteg 12 unter anderem den Blendrahmen B und das dritte Profil 3, das vierte Profil 4, der dritte Isoliersteg 13 und der vierte Isoliersteg 14 unter anderem den Flügelrahmen F aus.

Es ist erfindungsgemäß vorgesehen, dass ein erster Dämmkörper 21 und ein zweiter Dämmkörper 22 in dem Bereich zwischen dem Blendrahmen B und dem Flügelrahmen F, insbesondere in dem Bereich zwischen den zugewandten Abschnitten des ersten Profils 1, des ersten Isolierstegs 11, des zweiten Profils 2 gegenüber den Abschnitten des dritten Profils 3, des dritten Isoliersteges 13 und des vierten Profils 4, angeordnet ist. Es ist vorgesehen, dass der erste Dämmkörper 21 an dem ersten Isoliersteg 11 und der zweite Dämmkörper 22 an dem dritten Isoliersteg 13 angebracht ist, wobei sich die Dämmkörper 21, 22 vorzugsweise gegenüberstehen. Hierdurch wird der Bereich zwischen dem Blendrahmen B und dem Flügelrahmen F mithilfe von Dämmkörpern 21, 22 die sich vorzugsweise in der Ebenen der Isolierstege 11, 13 befinden, gedämmt. Die Form der Dämmkörper 21, 22 kann wie in der Zeichnung dargestellt im Querschnitt halbkreisförmig, jedoch auch anders ausgeformt sein. Die Wärmeleitfähigkeit des Dämmkörpers 21, 22 sollte möglichst klein sein (Schaum, Moosgummi o.ä.), um unnötige Wärmeleitung durch die zusätzlichen Dämmkörper 21, 22 zu vermeiden.

Erfindungsgemäß ist ein definierter Abstand S zwischen den Dämmkörpern 21, 22 vorgesehen, der größer als Null ist, jedoch einen Wert von 2 mm nicht überschreitet. Trotz des vorhandenen, jedoch geringen Abstands, kann eine Strömung der Luft von einem inneren Halbraum H1 in einen äußeren Halbraum H2 vermieden werden. Gleichermaßen ist keine Berührung der Dämmkörper 21, 22 notwendig, so dass eine besondere Maßhaltigkeit nicht gefordert ist.

Dieses Prinzip wurde in Fig. 1 bei einer thermisch getrennten Metallrahmentür dargestellt, kann jedoch im Prinzip genauso gut bei Kunststoff- bzw. Holztür eingesetzt werden. Sinn der Erfindung ist eine Verbesserung der Wärmedämmung einer Tür- oder Fensterkonstruktion. Die Profile 1, 2, 3, 4 der in Fig. 1 und 2 gezeigten Profilanordnung bzw. Anordnung aus Blendrahmen B und Flügelrahmen F bestehen aus einem Aluminiumwerksstoff.

Der/die Isoliersteg(e) 11, 12, 13, 14 bestehen vorzugsweise aus einem schlecht Wärme leitendem Material (z.B. Polyamid).

In Fig. 2 ist ferner eine alternative Ausführungsform der vorliegenden Erfindung ausgeführt. Die Profilanordnung bzw. Anordnung aus Blendrahmen B und Flügelrahmen F zeichnet sich insbesondere dadurch aus, dass mindestens einer der Isolierstege zweigeteilt ausgestaltet ist und aus einem ersten Isolierstegelement 111 und einem zweiten Isolierstegelement 112, insbesondere zur Bereitstellung einer schubweichen Verbindung, besteht, wobei jeweils separate Dämmkörper, insbesondere ein erstes Dämmkörperelement 211 und ein zweites Dämmkörperelement 212, pro Isolierstegelement vorgesehen sind.

Die vorliegende Erfindung ist selbstverständlich nicht auf die beispielhaft dargestellte Ausführungsform beschränkt. Es sind insbesondere unterschiedliche Ausgestaltungen der Profile, Isolierstege und Dämmkörper denkbar. Auch können Blend- und Flügelrahmen in unterschiedlichen Anwendungen zum Einsatz kommen, beispielsweise in Fenstern oder Türen. Hierbei kann es sich sowohl um Fenster bzw. Türen handeln, die durch ein Verschwenken des Flügelrahmens geöffnet bzw. geschlossen werden, als auch um Schiebefenster bzw. Schiebetüren, die sich durch eine im Wesentlichen lineare Bewegung des Flügelrahmens zum Öffnen bzw. Schließen des Schiebefensters bzw. der Schiebetür auszeichnen.

## Patentansprüche

1. Profilanordnung für ein Fenster oder eine Tür, umfassend
- ein erstes Profil (1), ein zweites Profil (2), wobei
- das erste Profil (1) und das zweite Profil (2) mit mindestens einem ersten Isoliersteg (11) und einem zweiten Isoliersteg (12) verbunden sind, sowie
- ein drittes Profil (3) und ein viertes Profil (4), wobei
- das dritte Profil (3) und das vierte Profil (4) mit mindestens einem drittem Isoliersteg (13) und einem vierten Isoliersteg (14) verbunden sind, wobei
- ein erster Dämmkörper (21) an der Anordnung aus erstem Profil (1), zweitem Profil (2) und dem mindestens einen Isoliersteg angebracht ist, wobei
- ein zweiter Dämmkörper (22) an der Anordnung aus drittem Profil (3), viertem Profil (4) und dem mindestens einen Isoliersteg angebracht ist, wobei
- die Anordnung aus erstem Profil (1), zweitem Profil (2), erstem Isoliersteg (11) und zweitem Isoliersteg (12) einen Blendrahmen (B) ausbilden, wobei
- die Anordnung aus drittem Profil (3), viertem Profil (4), drittem Isoliersteg (13) und viertem Isoliersteg (14) einen Flügelrahmen (F) ausbilden, wobei
- der erste Dämmkörper (21) auf dem ersten Isoliersteg (11) und der zweite Dämmkörper (22) auf dem dritten Isoliersteg (13) angebracht ist, wobei
- sich die Dämmkörper (21, 22) bei geschlossenem Fenster oder Tür gegenüberstehen,
**dadurch gekennzeichnet, dass**
- der erste Dämmkörper (21) und der zweite Dämmkörper (22) bei geschlossenem Fenster oder Tür einen nach beiden Seiten geöffneten Spalt (S) zwischen sich aufweisen, wobei
- der Spaltabstand (S) größer 0, aber kleiner oder gleich 2 mm ist.

2. Profilanordnung nach Anspruch 1, **dadurch gekennzeichnet, dass** die Isolierstege zweigeteilt ausgestaltet sind und aus einem ersten Isolierstegelement (111) und einem zweiten Isolierstegelement (112), insbesondere zur Bereitstellung einer schubweichen Verbindung, bestehen, wobei jeweils separate Dämmkörper, insbesondere ein erstes Dämmkörperelement (211) und ein zweites Dämmkörperelement (212), pro Isoliersteg vorgesehen sind.

## Claims

1. Profile arrangement for a window or a door, comprising
- a first profile (1) and a second profile (2), wherein
- the first profile (1) and the second profile (2) are connected by at least a first insulating web (11) and a second insulating web (12), and
- a third profile (3) and a fourth profile (4), wherein
- the third profile (3) and the fourth profile (4) are connected by at least a third insulating web (13) and a fourth insulating web (14), wherein
- a first insulating body (21) is mounted on the arrangement consisting of the first profile (1), second profile (2) and the at least one insulating web, wherein
- a second insulating body (21) is mounted on the arrangement consisting of the third profile (3), fourth profile (4) and the at least one insulating web, wherein
- the arrangement consisting of the first profile (1), second profile (2), first insulating web (11) and second insulating web (12) forms a frame (B), wherein
- the arrangement consisting of the third profile (3), fourth profile (4), third insulating web (13) and fourth insulating web (14) forms a sash frame (F), wherein
- the first insulating body (21) is mounted on the first insulating web (11) and the second insulating body (22) is mounted on the third insulating web (13), wherein
- the insulating bodies (21, 22) are opposite one another when the window or door is closed,
**characterized in that**
- when the window or door is closed, the first insulating body (21) and the second insulating body (22) have a gap (S) between them which is open to both sides, wherein
- the gap spacing (S) is greater than 0 but less than or equal to 2 mm.

2. Profile arrangement according to Claim 1, **characterized in that** the insulating webs are of two-part design and consist of a first insulating web element (111) and a second insulating web element (112), in particular for the provision of a low-shear-resistance connection, wherein separate insulating bodies, in particular a first insulating body element (211) and a second insulating body element (212), are provided per insulating web.

## Revendications

1. Agencement de profilé pour une fenêtre ou une porte, comprenant
- un premier profilé (1), un deuxième profilé (2),
- le premier profilé (1) et le deuxième profilé (2) étant connectés par au moins une première traverse d'isolation (11) et une deuxième traverse d'isolation (12), et
- un troisième profilé (3) et un quatrième profilé (4),
- le troisième profilé (3) et le quatrième profilé (4) étant connectés par au moins une troisième traverse d'isolation (13) et une quatrième traverse d'isolation (14),
- un premier corps d'isolation (21) étant monté au niveau de l'agencement constitué du premier profilé (1), du deuxième profilé (2) et de l'au moins une traverse d'isolation,
- un deuxième corps d'isolation (21) étant monté au niveau de l'agencement constitué du troisième profilé (3), du quatrième profilé (4) et de l'au moins une traverse d'isolation,
- l'agencement constitué du premier profilé (1), du deuxième profilé (2), de la première traverse d'isolation (11) et de la deuxième traverse d'isolation (12) constituant un cadre dormant (B),
- l'agencement constitué du troisième profilé (3), du quatrième profilé (4), de la troisième traverse d'isolation (13) et de la quatrième traverse d'isolation (14) constituant un cadre ouvrant (F),
- le premier corps d'isolation (21) étant monté sur la première traverse d'isolation (11) et le deuxième corps d'isolation (22) étant monté sur la troisième traverse d'isolation (13),
- les corps d'isolation (21, 22) étant en regard l' un de l'autre lorsque la fenêtre ou la porte est fermée,
**caractérisé en ce que**
- le premier corps d'isolation (21) et le deuxième corps d'isolation (22), lorsque la fenêtre ou la porte est fermée, présentent entre eux une fente (S) ouvert vers les deux côtés,
- la distance de la fente (S) étant supérieure à 0, mais inférieure ou égale à 2 mm.

2. Agencement de profilé selon la revendication 1, **caractérisé en ce que** les traverses d'isolation sont configurées en deux parties et se composent d'un premier élément de traverse d'isolation (111) et d'un deuxième élément de traverse d'isolation (112), en particulier pour fournir une connexion flexible au cisaillement, des corps d'isolation séparés, en particulier un premier élément de corps d'isolation (211) et un deuxième élément de corps d'isolation (212), étant prévus pour chaque traverse d'isolation.
